# EUROPÄISCHE PATENTSCHRIFT

(11) **EP 1 068 429 B1**
(45) Veröffentlichungstag und Bekanntmachung des Hinweises auf die Patenterteilung: **16.06.2004**
(21) Anmeldenummer: 99924784.4
(22) Anmeldetag: 06.04.1999
(51) Int. Cl.: F01D 25/30, F01K 11/02

(54) **DAMPFTURBINE**
STEAM TURBINE
TURBINE A VAPEUR

(30) Priorität: 06.04.1998 DE 19815375
(43) Veröffentlichungstag der Anmeldung: 17.01.2001
(73) Patentinhaber: SIEMENS AKTIENGESELLSCHAFT, 80333 München (DE)
(72) Erfinder: GEIGER, Matthias, D-47669 Wachtendonk (DE)
(86) Internationale Anmeldenummer: PCT/DE1999/001043
(87) Internationale Veröffentlichungsnummer: WO 1999/051858

(56) Entgegenhaltungen:
- EP-A- 0 345 700
- CH-A- 326 301
- DE-C- 4 325 457
- US-A- 2 724 545
- US-A- 3 120 374
- US-A- 3 149 470
- US-A- 4 567 729
- US-A- 5 257 906

## Beschreibung

Die Erfindung betrifft eine Dampfturbine mit einem sich entlang einer Rotationsachse von einem Einlaßbereich und einem Abdampfbereich für Dampf erstreckenden Strömungskanal für Dampf, welcher Strömungskanal sich zum Abdampfbereich hin zu einer Auslaßöffnung mit einem Auslaßdurchmesser erweitert.

Eine Dampfturbine wird üblicherweise in einer Kraftwerkanlage zum Antrieb eines Generators sowie zur Erzeugung von Heißdampf oder in einer Industrieanlage zum Antrieb einer Arbeitsmaschine eingesetzt. Hierzu wird der Dampfturbine als Strömungsmedium dienender Dampf zugeführt, der sich unter Erbringung einer Arbeitsleistung entspannt. Nach einer vollständigen Entspannung des Dampfes kann dieser über ein Abdampfgehäuse der Dampfturbine in einen nachgeschalteten Kondensator einströmen und dort kondensieren. Ein entsprechendes Abdampfgehäuse kann dabei axial oder radial durchströmt werden. In einer Kraftwerksanlage zur Erzeugung elektrischer Energie ist üblicherweise eine Dampfturbinenanlage vorgesehen, welche eine Hochdruck-Dampfturbine, eine Mitteldruck-Dampfturbine und eine Niederdruck-Dampfturbine aufweist, die strömungstechnisch einander nachgeschaltet sind. Der in der Niederdruck-Dampfturbine entspannte Dampf wird einem Kondensator zugeführt und in diesem kondensiert. Der Wirkungsgrad einer derartigen Dampfturbinenanlage wird von einer Vielzahl von Parametern bestimmt, insbesondere ist der Wirkungsgrad durch in der Dampfturbinenanlage auftretende Strömungswiderstände beschränkt.

In der EP 0 345 700 A1 ist ein Auslaßgehäuse einer Strömungsmaschine, insbesondere einer Dampfturbine, angegeben zur Verminderung von Energieverlusten durch Wirbel und Ablösungen des Dampfstromes. Das Auslaßgehäuse weist einen kreisförmigen Diffusor auf, an dessen erweiterten Ende zwei separate Abströmkanäle angeschlossen sind. Der hintere von der Gehäuserückwand begrenzte Abströmkanal verläuft geradlinig und quer zur Maschinenlängsachse. Der vordere Abströmkanal ist über einen entgegen der Strömungsrichtung im Diffusor verlaufenden Bogenabschnitt geführt und verläuft nach unten hin parallel zu dem hinteren Abströmkanal. Beide Strömungskanäle sind durch eine Trennwand voneinander getrennt. In dem hinteren Abströmkanal ist eine sich über die gesamte Breite des Kanals erstreckende hintere schräge Wand am unteren Rand des Diffusor angeordnet, die von dem Diffusor bis zur Trennwand reicht. In dem Auslaßgehäuse der EP 0 345 700 A1 erfolgt eine Teilung des aus der Dampfturbine austretenden Dampfes in zwei Teildampfströme, die durch eine Trennwand getrennt sind und unabhängig voneinander in einen Kondensator geführt werden.

Eine Vorrichtung zur Abführung des Treibmittels von Axialturbinen ist in der CH-326 301 A offenbart. Hierbei wird ein großer Teil der Geschwindigkeitsenergie des Treibmittels in Druckenergie umgesetzt, indem bei der Vorrichtung, bei der das aus dem letzten Laufschaufelkranz austretende Treibmittel aus der axialen in eine im Mittel radiale Strömungsrichtung umgelenkt wird, dem Treibmittelabführungsraum (Abdampfstutzen) ein ringförmiger Diffusor vorgeschaltet ist, der von dem in die radiale Richtung umglenkten Treibmittel durchströmt wird. Der Druck in der letzten Turbinenstufe kann somit unter den Ausströmungsdruck gesenkt und auf diese Weise Druckverluste im Abströmbereich reduziert werden.

Der Erfindung liegt die Aufgabe zugrunde, eine Dampfturbine anzugeben, bei der geringe Strömungsverluste auftreten.

Diese Aufgabe wird erfindungsgemäß bei einer Dampfturbine, .welche einen sich entlang einer Rotationsachse erstreckenden und von einem Einlaßbereich zu einem Abdampfbereich für Dampf sich zu einer Auslaßöffnung mit einem Auslaßdurchmesser zum Abdampfbereich erweiterten Strömungskanal aufweist dadurch gelöst, daß ein der Auslaßöffnung zugeordnetes Strömungsleitelement für aus der Auslaßöffnung ausströmenden Dampf vorgesehen ist, welches sich einerseits über den Auslaßdurchmesser hinaus und sich andererseits entlang einer Abströmrichtung in einen Abströmbereich erstreckt, wobei das Strömungsleitelement sich entlang der Abströmrichtung verbreitert oder im wesentlichen eine konstante Breite aufweist, so daß Dampf beidseitig des Strömungsleitelementes führbar ist und stromab des Strömungsleitelementes eine Durchmischung des Dampfes erfolgt, wobei das Strömungsleitelement an einem Außengehäuse an grenzt, welches ein den Strömungskanal umgebendes Innengehäuse umgibt.

Die Erfindung geht hierbei von der Erkenntnis aus, daß an der Auslaßöffnung des sich erweiterten Strömungskanals (Axial-Radial-Diffusor) ein flächengemittelter statischer Druck vorliegt; der größer ist als ein flächengemittelter statischer Druck weiter stromab, insbesondere an einer Einströmebene eines Kondensators (Kondensatorhals). Hierdurch liegt ein hoher Druckverlust vor, welcher insbesondere durch eine starke Verwirbelung der Strömung entsteht, welche durch Wirbel hervorgerufen wird. Solche Wirbel können dadurch entstehen, daß Dampf aus der Auslaßöffnung einerseits radial nach unten und andererseits radial nach oben umgelenkt wird, wobei der radial nach oben umgelenkte Dampf weiter nach unten umgelenkt wird und mit dem ursprünglich bereits nach unten umgelenkten Dampf zusammenströmt. Der zuerst nach oben umgelenkte Dampf kann in zwei Dampfströme geteilt werden, die nach unten strömen und dabei verwirbeln und jeweils einen Wirbelzopf bilden. Der Ursprung dieser Wirbelzöpfe liegt oberhalb des äußeren Innengehäuses, welches den Strömungskanal umgibt.

Das Strömungsleitelement, welches beidseitig von abströmendem Dampf umströmt wird, erstreckt sich vorzugsweise nur teilweise in Richtung der Abströmrichtung in den Abströmbereich hinein, so daß stromab des Strömungsleitelementes ein Vermischungsbereich bis hin zu der Einströmebene des Kondensators verbleibt, wodurch eine ausreichende Durchmischung und Vergleichmäßigung der gesamten Dampfströmung erreicht wird. An der Einströmebene des Kondensators liegt somit eine gleichmäßige Zuströmung vor, welche eine geringe Belastung des Kondensators gewährleistet.

Das Strömungsleitelement erstreckt sich hierbei vollständig über die Breite des von dem Außengehäuse gebildeten Querschnitt. Hierdurch ist wirksam eine Durchmischung von oben herunterfallendem Dampf mit dem nach unten abstömenden Dampf über den zwischen Außengehäuse und Innengehäuse vorliegenden Querschnitt vermieden. Eine Durchmischung der in den Wirbelzöpfen von oben heruntergeführten Dampfströmung mit der unmittelbar nach unten austretenden Dampfströmung ist somit an einen weiter stromabliegenden Bereich verlegt, wodurch eine Verringerung von Druckverlusten erreicht ist.

Durch ein der Auslaßöffnung zugeordnetes Strömungsleitelement ist eine Vergleichmäßigung der Massenstromdichteverteilung und eine Reduzierung der Wirbelstärke, insbesondere im Bereich der Vermischung des unmittelbar nach unten abströmenden Dampfes und des von oben umgelenkten Dampfes ermöglicht. Dies bewirkt eine Verringerung der Druckverluste beim Ausströmen von Dampf aus der Auslaßöffnung in den Abdampfbereich hinein und trägt somit zu einer Wirkungsgraderhöhung der Dampfturbine bei. In dem Abströmbereich, welcher beispielsweise zwischen der Auslaßöffnung und der Einströmebene eines Kondensators gebildet ist, wird somit erst stromab des Strömungsleitelementes eine Durchmischung der Dampfströmung erzielt. Diese Durchmischung bewirkt bis zu der Einströmebene des Kondensators hin auch eine Vergleichmäßigung der Dampfströmung, was zu einer gleichmäßigen Zuströmung und Belastung des Kondensators führt, insbesondere von Kondensatorblechen. Hierdurch wird die Tropfschlagbelastung in dem Kondensator und eine erhöhte Belastung durch nicht durchmischte Dampfteilströme mit unterschiedlichen Strömungsgeschwindigkeiten (Dampfjets) verringert. In dem Abströmbereich wird somit unmittelbar im Anschluß an die Auslaßöffnung eine Durchmischung des von oben abströmenden Dampfes und des von unten abströmenden Dampfes zumindest deutlich verringert und gleichzeitig stromab des Strömungsleitelementes eine Vergleichmäßigung der gesamten abströmenden Dampfströmung erzielt, so daß in dem Abströmbereich stromab des Strömungsleitelementes eine Verringerung von Reibungsverlusten, wie sie beispielsweise bei separaten Abströmkanälen auftreten, erzielt wird.

Das Strömungsleitelement erstreckt sich vorzugsweise entlang einer Abströmrichtung mit konstanter Breite oder verbreitert sich entlang dieser Abströmrichtung, insbesondere mit zunehmenden Abstand von der Rotationsachse. Durch eine konstante Breite oder eine Verbreiterung des Strömungsleitelementes mit zunehmenden Abstand von der Rotationsachse wird die Durchmischung des ursprünglich nach oben geführten Dampfes und des unmittelbar nach unten umgelenkten Dampfes im Erstreckungsbereich des Strömungsleitelementes verringert, so daß hierdurch auch der Druckverlust verringert wird. Das Strömungsleitelement ist vorzugsweise geodätisch unterhalb der Rotationsachse angeordnet wodurch eine effektive Führung der Strömung des nach unten austretenden Dampfes erreicht ist. Die Dampfturbine ist hierbei vorzugsweise in einer horizontalen, die Rotationsachse umfassenden Ebene teilbar und weist in dieser Ebene eine Teilfuge auf.

Das Strömungsleitelement ist gegenüber der Rotationsachse vorzugsweise um einen Leitwinkel im Bereich zwischen 70° und 110°, insbesondere zwischen 85° und 95° geneigt. Vorzugsweise ist das Strömungsleitelement um einen Winkel von etwa 90° geneigt, d.h. es ist achsnormal zur Rotationsachse. Hierdurch ist unterhalb der Teilfuge der Einfluß der Wirbelzöpfe auf die Abströmung des aus dem sich erweiterten Strömungskanals (Diffusor) nach unten abströmenden Dampfes reduziert. Somit ist auch die Ausbildung einer Scherströmung zwischen dem unmittelbar nach unten abströmenden Dampf und dem zuerst nach oben abströmenden Dampf weiter stromab gelegt, mit einer entsprechenden Reduzierung von Strömungsverlusten.

Das Strömungsleitelement grenzt vorzugsweise unmittelbar an die Auslaßöffnung an, wodurch der aus der Auslaßöffnung ausströmende Dampf nach Austritt aus der Auslaßöffnung durch das Strömungsleitelement geführt wird. Eine Vermischung und Verwirbelung des Dampfes aufgrund einer Beabstandung zwischen der Auslaßöffnung und dem Strömungsleitelement ist dadurch sicher verhindert.

Das Strömungsleitelement ist vorzugsweise im wesentlichen eben, wodurch mit dem Strömungsleitelement und beispielsweise einem Außengehäuse der Dampfturbine ein Strömungskanal mit ebenen Wänden gebildet ist. Es ist ebenfalls möglich das Strömungsleitelement mit einer gewölbten Oberfläche entsprechend der gewünschten Führung des Dampfes zur weiteren Reduzierung von Strömungsverlusten auszuführen. Die konkrete Form des Strömungsleitelementes läßt sich durch Experimente sowie dreidimensionaler Strömungsberechnungen bestimmen.

Vorzugsweise ist das Strömungsleitelement aus einem Blech hergestellt. Dies ist eine besonders einfache konstruktive Gestaltung des Strömungsleitelementes, welche es beispielsweise auch erlaubt nachträglich im Rahmen von Wartungsarbeiten eine Dampfturbine mit einem Strömungsleitelement auszurüsten.

Das Strömungsleitelement ist vorzugsweise an dem Außengehäuse befestigt. Hierdurch ist eine neben einer langzeitstabilen Befestigung des Strömungsleitelementes auch eine Versteifung des Außengehäuses der Dampfturbine im Abdampfbereich erreicht.

Die Dampfturbine ist vorzugsweise als eine Niederdruck-Dampfturbine ausgeführt, welche insbesondere zweiflutig ausgeführt ist. Das Strömungsleitelement dient bevorzugt der Strömungsführung zu einem Kondensator hin.

Anhand der in der Zeichnung dargestellten Ausführungsbeispiele wird die Dampfturbine mit dem Strömungsleitelement näher erläutert. Es zeigen teilweise nicht maßstäblich und zur Erläuterung schematisiert dargestellt
- FIG 1: einen Längsschnitt durch eine Niederdruck-Dampfturbine mit einem Kondensator,
- FIG 2: einen Querschnitt durch einen Abdampfbereich einer Niederdruck-Dampfturbine und
- FIG 3: einen Ausschnitt durch einen Längsschnitt eines Abdampfbereiches einer Niederdruck-Dampfturbine.

Die Bezugszeichen in den FIG 1 bis 3 haben jeweils die gleiche Bedeutung.

In FIG 1 ist in einem Längsschnitt eine Niederdruck-Dampfturbine 1 dargestellt, die zweiflutig ausgeführt ist. Sie weist eine sich entlang einer Rotationsachse 2 erstreckende Turbinenwelle 7 auf. In einem Mittelbereich der Niederdruck-Dampfturbine 1 ist ein Einlaßbereich 3 für Dampf 5 vorgesehen, welcher Dampf 5 insbesondere über eine nicht dargestellte Überströmleitung von einer ebenfalls nicht dargestellten Mitteldruck-Dampfturbine zuströmt. Beidseitig und symmetrisch zu dem Einlaßbereich 3 erstreckt sich entlang der Rotationsachse 2 jeweils ein Strömungskanal 6 welcher zwischen der Turbinenwelle 7 und einem die Turbinenwelle 7 umgebenden Innengehäuse 11 gebildet ist. In jedem Strömungskanal 6 sind alternierend hintereinander eine Mehrzahl von Leitschaufeln 16 und Laufschaufeln 15 angeordnet. Der Strömungskanal 6 erweitert sich von dem Einlaßbereich 3 entlang der Rotationsachse 2 hin zu einem Abdampfbereich 4. Dem Abdampfbereich 4 zugeordnet weist der Strömungskanal 6 eine Auslaßöffnung 8 auf. Geodätisch unterhalb der Auslaßöffnung 8 ist ein Strömungsleitelement 10 angeordnet, welches sich in einer Ebene, die senkrecht oder leicht geneigt (bis zu 15°, vorzugsweise bis zu 5°) zu der Rotationsachse 2 ist, entlang einer Abströmrichtung 14 nach unten erstreckt. Das Innengehäuse 11 ist von einem Außengehäuse 12 umgeben, welches eine Berandung für den Abdampfbereich 4 bildet und der Strömungsumlenkung und Führung des aus der Auslaßöffnung 8 austretenden Dampfes 5 dient. Außerhalb des Außengehäuses 12 ist die Turbinenwelle 7 auf entsprechenden nicht näher erläuterten Lagern 17 gelagert. Geodätisch unterhalb des Außengehäuses 12 ist ein Kondensator 13 zur Kondensation des Dampfes 5 angeordnet. Dieser Kondensator 13 weist ein Kondensatorgehäuse 21 auf, indem schematisiert dargestellt eine große Anzahl von Kühlrohren 18 angeordnet sind, durch die beim Betrieb des Kondensators 13 Kühlflüssigkeit, insbesondere Kühlwasser, strömt. Unterhalb der Kühlrohre 18 ist eine Kondensatabführung 22 angeordnet, in die das beim Betrieb des Kondensators an den Außenseiten der Kühlrohre 18 gebildete Kondensat abtropft. In einem unteren Raumbereich des Kondensators 13 ist jeweils ein nach unten offener, nach oben durch dachartig gegeneinander geneigte Wände gebildeter Luftkühler 19 vorgesehen. Jeder Luftkühler 19 ist jeweils mit einer von seinem First ausgehenden Absaugleitung 20 mit einer nicht näher dargestellten Vakuumpumpe verbunden.

Beim Betrieb der Dampfturbine 1 strömt der Dampf 5 durch den Strömungskanal 6. Nach Austritt aus der Auslaßöffnung 8 in den Abdampfbereich 4 hinein, wird ein Teilstrom des Dampfes 5 nach oben geführt und ein weiter Teilstrom nach unten. Der nach oben geführte Teilstrom wird oberhalb der Auslaßöffnung 8 nach unten umgelenkt und strömt in einem nicht näher spezifizierten Abströmbereich 4A stromab der beiden Strömungsleitelemente 10 in den Kondensator 13 ein. Hierbei findet eine Vergleichmäßigung der gesamten Dampfströmung und zumindest teilweise eine Durchmischung mit dem nach unten geführten Teilstrom statt. Der nach oben strömende Teilstrom des Dampfes 5 wird insbesondere an dem Scheitelpunkt des Innengehäuses 11 jeweils in zwei Dampfströme aufgespalten. Diese aufgespaltenen Dampfströme verwirbeln und bilden jeweils einen Wirbelzopf der vom Scheitelpunkt des Innengehäuses 11 bis in den Bereich des jeweiligen Strömungsleitelementes 10 reicht. Durch jedes Strömungsleitelement 10 wird eine räumliche Trennung dieser Wirbelzöpfe mit dem unmittelbar aus der Auslaßöffnung 8 nach unten abströmenden Dampf 5 erreicht. Hierdurch wird im Bereich der Strömungsleitelemente 10 die Ausbildung einer Scherströmung zwischen den Wirbelzöpfen und dem unmittelbar nach unten ausströmenden Dampf 5 verhindert, wodurch eine Reduzierung eines Druckverlustes beim Einströmen in den Kondensator 13 erreicht ist.

FIG 2 zeigt einen Querschnitt durch einen Abdampfbereich 4 einer Dampfturbine 1, insbesondere der in FIG 1 dargestellten Niederdruck-Dampfturbine 1. Die Auslaßöffnung 8 weist einen kreisringförmigen Querschnitt mit einem Auslaßdurchmesser 9 auf. Die Dampfturbine 1 ist bezüglich einer Horizontalebene 23, in welcher die Rotationsachse 2 liegt teilbar ausgeführt. Das Strömungsleitelement 10 ist geodätisch unterhalb dieser Horizontalebene 23 angeordnet und erweitert sich in Abströmrichtung 14 mit zunehmenden Abstand von der Horizontalebene 23. Es ist ebenfalls möglich, daß das Strömungsleitelement 10 in Abströmrichtung zumindest bereichsweise oder überwiegend eine konstante Breite aufweist. Weiterhin kann es sich auch erst von der Horizontalebene 23 beabstandet an die Auslaßöffnung 8 anschließen. Das Strömungsleitelement 10 umschließt halbkreisförmig die Auslaßöffnung 8 bis an die Horizontalebene 23 heran und verbreitert sich bis hin zu dem Außengehäuse 12. Es ist mit dem Außengehäuse 12 fest verbunden, beispielsweise verschraubt oder verschweißt. Hierdurch ist sowohl eine Versteifung des Außengehäuses 12 im Abdampfbereich 4 als auch eine dauerhafte Befestigung des Strömungsleitsegmentes 10 erreicht.

In FIG 3 ist ein Ausschnitt des Abdampfbereiches 4 in Richtung zu dem Kondensator 13 geodätisch unterhalb der Rotationsachse 2 dargestellt. In dem dargestellten strömungsbereich ist die Strömung des Dampfes 5 durch Pfeile dargestellt, wobei die Länge der Pfeile ein Maß für die Strömungsgeschwindigkeit des Dampfes 5 darstellt. Es ist erkennbar, daß der hinter der letzten Laufschaufel 15 ausströmende Dampf 5 in dem Abdampfbereich 4 um ca. 90° nach unten umgelenkt und hierbei gleichzeitig abgebremst wird. Zur Umlenkung des Dampfes 5 ist sowohl eine Verlängerung des Innengehäuses 11 als auch eine entsprechende Ausgestaltung des Außengehäuses 12 vorgesehen. An die Verlängerung des Innengehäuses 11 schließt sich das Strömungsleitelement 10 an, wodurch zwischen Strömungsleitelement 10 und Außengehäuse 12 ein Kanalbereich für den so umgelenkten Dampf 5 gebildet ist. Das Strömungsleitelement 10 ist gegenüber der Rotationsachse 2 um einen Leitwinkel α geneigt, welcher vorzugsweise im Bereich zwischen 70° und 110°, im gezeigten Fall etwa 90° beträgt. Geodätisch unterhalb dem Strömungsleitelement 10 trifft die Strömung des nach unten umgelenkten Dampfes 5 mit der Strömung des erst nach oben und dann nach unten umgelenkten Dampfes 5 zusammen. Die Wechselwirkung dieser beiden Teilströme miteinander wird durch die Anordnung des Leitsegmentes 10 gegenüber dem Fall, bei dem kein Strömungsleitelement 10 vorgesehen ist, deutlich reduziert. Hierdurch wird ebenfalls die Ausbildung einer Scherströmung zumindest deutlich vermindert und damit eine Verringerung von Druckverlusten erreicht. Durch das Anfügen eines Strömungsleitelemtes 10 um die Auslaßöffnung 8 herum, welches sich sowohl nach unten in Richtung zu dem Kondensator 13 hin als auch radial nach außen zu dem Außengehäuse 12 hin erstreckt, ist eine Wirkungsgraderhöhung der Dampfturbine durch eine Vermeidung, zumindest durch eine Verringerung, von Druckverlusten im Bereich des Strömungsleitelementes 10 und eine Strömungsvergleichmäßigung im Abströmbereich 4A erreicht.

### Bezugszeichenliste

- 1: Dampfturbine
- 2: Rotationsachse
- 3: Einlaßbereich
- 4: Abdampfbereich
- 5: Dampf
- 6: Strömungskanal
- 7: Turbinenwelle
- 8: Auslaßöffnung
- 9: Auslaßdurchmesser
- 10: Strömungsleitelement
- 11: Innengehäuse
- 12: Außengehäuse
- 13: Kondensator
- 14: Abströmrichtung
- 15: Laufschaufel
- 16: Leitschaufel
- 17: Lager
- 18: Kühlrohr
- 19: Luftkühler
- 20: Absaugleitung
- 21: Kondensatorgehäuse
- 22: Kondensatabführung
- 23: Horizontalebene

- α: Leitwinkel

## Patentansprüche

1. Dampfturbine (1) mit einer Rotationsachse (2), mit einem Einlaßbereich (3) und einem Abdampfbereich (4) für Dampf (5) und mit einem sich in Richtung der Rotationsachse (2) erstreckenden Strömungskanal (6) für Dampf (5), welcher Strömungskanal (6) sich zum Abdampfbereich (4) zu einer Auslaßöffnung (8) mit einem Auslaßdurchmesser (9) erweitert, wobei der Auslaßöffnung (8) zugeordnet ein Strömungsleitelement (10) für aus der Auslaßöffnung (8) ausströmenden Dampf (5) vorgesehen ist, welches sich einerseits über den Auslaßdurchmesser (9) hinaus und sich andererseits entlang einer Abströmrichtung (14) in einen Abströmbereich (4A) erstreckt, wobei das Strömungsleitelement (10) sich entlang der Abströmrichtung (14) verbreitert oder im wesentlichen eine konstante Breite aufweist und das Strömungsleitelement (10) derart ausgebildet ist, dass es in Abströmrichtung (14) beidseitig vom Dampf (6) umströmbar ist und stromab des Strömungsleitelementes (10) eine Durchmischung des Dampfes (5) erfolgt, und wobei die Dampfturbine mit einem den Strömungskanal (6) umgebenden Innengehäuse (11), welches von einem Außengehäuse (12) umgeben ist, wobei das Strömungsleitelement (10) an das Außengehäuse (12) angrenzt.

2. Dampfturbine (1) nach Anspruch 1, bei der das Strömungsleitelement (10) geodätisch unterhalb der Rotationsachse (2) angeordnet ist.

3. Dampfturbine (1) nach einem der vorhergehenden Ansprüche, bei der das Strömungsleitelement (10) gegenüber der Rotationsachse (2) um einen Leitwinkel (α) zwischen 70° und 110°, insbesondere 85° und 95°, vorzugsweise etwa 90°, geneigt ist.

4. Dampfturbine (1) nach einem der vorhergehenden Ansprüche, bei der das Strömungsleitelement (10) unmittelbar an die Auslaßöffnung (8) angrenzt.

5. Dampfturbine (1) nach einem der vorhergehenden Ansprüche, bei der das Strömungsleitelement (10) im wesentlichen eben ist.

6. Dampfturbine (1) nach einem der vorhergehenden Ansprüche, bei der das Strömungsleitelement (10) ein Blech ist.

7. Dampfturbine (1) nach Anspruch 5, bei der das Strömungsleitelement (10) an das Außengehäuse (12) befestigt ist.

8. Dampfturbine (1) nach einem der vorhergehenden Ansprüche, die als Niederdruck-Dampfturbine ausgeführt ist.

9. Dampfturbine (1) nach einem der vorhergehenden Ansprüche, die zweiflutig ausgeführt ist.

10. Dampfturbine (1) nach einem der vorhergehenden Ansprüche, bei der das Strömungsleitelement (10) der Strömungsführung zu einem Kondensator (13) dient.

## Claims

1. Steam turbine (1) having an axis of rotation (2), having an inlet region (3) and an evaporation region (4) for steam (5) and having a flow duct (6), for steam (5), extending in the direction of the axis of rotation (2), which flow duct (6) widens, towards the exhaust steam region (4), to an outlet opening (8) being provided for steam (5) flowing out of the outlet opening (8), which flow guidance element extends, on the one hand, extends along an outlet flow direction (14) into an outlet flow region (4A), the flow guidance element (10) widening along the outlet flow diection (14) or having an essentially constant width, and the flow guidance element (10) being designed in such a manner that the steam (5) can flow around it on both sides in the outlet flow direction (14) and a thorough mixing of the steam (5) takes place downstream of the flow guidance element (10), and the steam turbine having an inner casing (11) surrounding the flow duct (6), which inner casing (11) is surrounded by an outer casing (12), the flow guidance element (10) being adjacent to the outer casing (12).

2. Steam turbine (1), according to Claim 1, in which the flow guidance element (10) is arranged geodetically below the axis of rotation (2).

3. Steam turbine (1) according to one of the preceding claims, in which the flow guidance element (10) is inclined relative to the axis of rotation (2) by a guidance angle (α) between 70° and 110°, in particular 85° and 95°, preferably approximately 90°.

4. Steam turbine (1) according to one of the preceding claims, in which the flow guidance element (10) is directly adjacent to the outlet opening (8).

5. Steam turbine (1) according to one of the preceding claims, in which the flow guidance element (10) is essentially plane.

6. Steam turbine (1) according to one of the preceding claims, in which the flow guidance element (10) is a plat.

7. Steam turbine (1) according to Claim 5, in which the flow guidance element (10) is fastened to the outer casing (12).

8. Steam turbine (1) according to one of the preceding claims, which is embodied as a low-pressure steam turbine.

9. Steam turbine (1) according to one of the preceding claims, which is embodied as a double-flow steam turbine.

10. Steam turbine (1) according to one of the preceding claims, in which the flow guidance element (10) is used for flow guidance to a condenser (13).

## Revendications

1. Turbine (1) à vapeur ayant un axe (2) de révolution, une zone (3) d'entrée et une zone (4) de sortie de la vapeur (5), et un canal (6) d'écoulement pour de la vapeur (5) s'étendant dans la direction de l'axe (2) de révolution et s'élargissant vers la région (4) d'évacuation en une ouverture (8) de sortie ayant un diamètre (9) de sortie, dans laquelle il est prévu, associé à l'ouverture (8) de sortie, un élément (10) de conduite du courant pour de la vapeur (5) sortant de l'ouverture (8) de sortie; élément qui s'étend, d'une part, au-delà du diamètre (9) de sortie et, d'autre part, le long d'une direction (14) d'évacuation dans une zone (4A) d'évacuation, l'élément (10) de conduite du courant s'élargissant le long de la direction (14) d'évacuation ou ayant une largeur sensiblement constante et l'élément (10) de conduite du courant étant constitué de façon à être contourné dans la direction d'évacuation (14) des deux côtés par de la vapeur (5) et de manière à ce qu'il s'effectue, en aval de l'élément (10) de conduite du courant, un mélange de la vapeur (5), et dans lequel la turbine à vapeur comprend un carter (1) intérieur qui entoure le canal (6) d'écoulement et qui est entourée par un carter (12) extérieur, l'élément (10) de conduite du courant étant adjacent au carter (12) extérieur.

2. Turbine (1) à vapeur suivant la revendication 1, dans laquelle l'élément (10) de conduite du courant est disposé du point de vue géodésique en dessous de l'axe (2) de révolution.

3. Turbine (1) à vapeur suivant l'une des revendications précédentes, dans laquelle l'élément (10) de conduite du courant est incliné par rapport à l'axe (2) de révolution d'un angle (α) de conduite compris entre 70° et 110°, notamment entre 85° et 95°, de préférence d'environ 90°.

4. Turbine (1) à vapeur suivant l'une des revendications précédentes, dans laquelle l'élément (10) de conduite du courant est directement voisin de l'ouverture (6) de sortie.

5. Turbine (1) à vapeur suivant l'une des revendications précédentes, dans laquelle l'élément (10) de conduite du courant est sensiblement plan.

6. Turbine (1) à vapeur suivant l'une des revendications précédentes, dans laquelle l'élément (10) de conduite du courant est une tôle.

7. Turbine (1) à vapeur suivant la revendication 5, dans laquelle l'élément (10) de conduite du courant est fixé au carter (12) extérieur.

8. Turbine (1) à vapeur suivant l'une des revendications précédentes, qui est réalisée sous la forme d'une turbine à vapeur basse pression.

9. Turbine (1) à vapeur suivant l'une des revendications précédentes, qui est réalisée à deux flux.

10. Turbine (1) à vapeur suivant l'une des revendications précédentes, dans laquelle l'élément (10) de conduite du courant sert à conduire le courant à un condenseur (13).
